# EUROPÄISCHE PATENTSCHRIFT

(11) **EP 3 705 391 B1**
(45) Veröffentlichungstag und Bekanntmachung des Hinweises auf die Patenterteilung: **01.12.2021**
(21) Anmeldenummer: 20160533.4
(22) Anmeldetag: 03.03.2020
(51) Int. Cl.: B63G 8/36, B08B 3/12, B08B 7/02, F28G 7/00

(54) **WASSERFAHRZEUG MIT EINEM WÄRMETAUSCHER UND EINER ULTRASCHALLREINIGUNG DES WÄRMETAUSCHERS**
WATERCRAFT WITH HEAT EXCHANGER AND ULTRASONIC CLEANING OF THE HEAT EXCHANGER
EMBARCATION DOTÉ D'UN ÉCHANGEUR DE CHALEUR ET D'UN DISPOSITIF DE NETTOYAGE PAR ULTRASONS DE L'ÉCHANGEUR DE CHALEUR

(30) Priorität: 06.03.2019 DE 102019203069
(43) Veröffentlichungstag der Anmeldung: 09.09.2020
(73) Patentinhaber: thyssenkrupp Marine Systems GmbH, 24143 Kiel (DE); thyssenkrupp AG, 45143 Essen (DE)
(72) Erfinder: Scheel, Hans-Joachim, 28755 Bremen (DE); Buse, Hauke, 26736 Krummhörn (DE); Ebeling, Bastian, 25495 Kummerfeld (DE)
(74) Vertreter: thyssenkrupp Intellectual Property GmbH

(56) Entgegenhaltungen:
- WO-A1-2017/194839
- DE-A1- 3 908 573

## Beschreibung

Die Erfindung betrifft ein Wasserfahrzeug mit einem Wärmetauscher, wobei der Wärmetauscher als ein Medium Wasser aus der Umgebung verwendet. Hierdurch kommt es regelmäßig zu einer Verunreinigung des Wärmetauschers, was eine Verminderung sowohl der durchfließenden Wassermenge, als auch der übertragenen Wärmemenge bedeutet. Dieses kann zum einen auf Ablagerung, wie zum Beispiel Kalkablagerungen zurückzuführen sein. Wesentlich wichtiger sind jedoch das Festwachsen von Meerestieren, Algen, Pocken und dergleichen.

In einem Wasserfahrzeug scheidet eine chemische Reinigung regelmäßig aus, da die zur Reinigung verwendeten Chemikalien unmittelbar in die Umwelt abgegeben würden und diese das Ökosystem somit unmittelbar belasten würden. Hinzu kommt, dass gerade in geschlossenen Räumen, wie diese an Bord eines Wasserfahrzeugs üblich sind, gefährliche Gasgemische entwickeln können, welche beispielsweise giftig, brennbar und/oder korrosiv sein können. An Bord eines Unterseebootes ist dieses Punkt noch einmal wichtiger, da keine Möglichkeit zur Entlüftung besteht, wenn das Unterseeboot getaucht operiert.

Um diese Ablagerungen aus einem Wärmetauscher zu entfernen muss der Wärmetauscher regelmäßig mechanisch gereinigt werden. Hierzu muss der Wärmetauscher auseinander gebaut werden. Ist das Wasserfahrzeug ein Unterseeboot, so muss der Wärmetauscher dem Tauchdruck des Unterseeboots standhalten. Dieses führt auch dazu, dass nach anschließendem Zusammenbau ein erneuter Drucktest notwendig wird, da der Wärmetauscher eine Schnittstelle zum Umgebungsdruck außerhalb des Unterseeboots darstellt. Somit ist natürlich jede Arbeit an einem Wärmetauscher immer ein gewisses Sicherheitsrisiko für das Unterseeboot und dessen Tauchfähigkeit. Des Weiteren sind diese Arbeiten gerade in einem beengten Unterseeboot extrem schwierig und aufwendig und verlängert die Liegezeiten.

Ein weiteres Problem ergibt sich natürlich dadurch, dass biologisches Material im Kühlwasser des Wärmetauschers aus einem Bereich der Welt in einen anderen transportiert werden kann. Dieses führt zu einer globalen Verbreitung gewisser Spezies und damit regelmäßig zu einer Belastung des Ökosystems.

Aus der DE 39 08 573 A1 ist ein Verfahren zum Betreiben getauchter Unterseeboote mit einem Wärmespeicher bekannt.

Aus der WO 2017/194839 A1 ist eine Vorrichtung und ein Verfahren zur Reinigung eines Rohrbündels bekannt.

Aufgabe der Erfindung ist es, ein Verfahren für Wasserfahrzeug mit einem Wärmetauscher bereitzustellen, bei welchem auf ein Öffnen des Wärmetauschers zur Reinigung verzichtet werden kann.

Gelöst wird diese Aufgabe durch ein Verfahren mit den in Anspruch 1 angegebenen Merkmalen. Vorteilhafte Weiterbildungen ergeben sich aus den Unteransprüchen, der nachfolgenden Beschreibung sowie den Zeichnungen.

Das Wasserfahrzeug für das Verfahren weist einen Wärmetauscher auf. Der Wärmetauscher weist einen ersten Bereich für ein erstes Fluid und einen zweiten Bereich für ein zweites Fluid auf. Das erste Fluid kann beispielsweise eine Kühlflüssigkeit aus einem Bootsmotor, einer Klimaanlage, eine Elektronikeinrichtung, einer Batterieanlage oder einer anderen beliebigen wärmeabgebenden oder wärmeaufnehmenden Einrichtung an Bord des Wasserfahrzeugs sein. Die wärmeabgebende Einrichtung kann auch ein weiterer Wärmetauscher sein, der an einem weiteren Kühlkreislauf angeschlossen ist, wobei der weitere Kühlkreislauf mit einem dritten Fluid gefüllt ist. Das erste Fluid kann beispielsweise Wasser aber auch ein Öl sein. Das erste Fluid wird regelmäßig innerhalb des Wasserfahrzeugs in einem geschlossenen Kreislauf geführt.

Der zweite Bereich ist mit der Bootsumgebung verbindbar. Regelmäßig ist der zweite Bereich auch von der Bootsumgebung, dem Wasser, trennbar, beispielsweise durch das Schließen eines Ventils. Dieses ist vorteilhaft, wenn das Wasserfahrzeug beispielsweise zu Wartungszwecken oder Reparaturzwecken aus dem Wasser genommen werden muss. Im Regelbetrieb ist der zweite Bereich jedoch fluidtechnisch mit der Bootsumgebung verbunden und stellt somit keinen geschlossenen Kreislauf dar. Das zweite Fluid ist somit Umgebungswasser, beispielsweise und insbesondere Meerwasser. Der Wärmetauscher weist einen ersten Ultraschallwandler und einen zweiten Ultraschallwandler auf. Der erste Ultraschallwandler und der zweite Ultraschallwandler sind zur Umwandlung von elektrischer Energie in Ultraschall ausgebildet. Wenigstens der zweite Ultraschallwandler ist zur Umwandlung von Ultraschall in elektrische Energie ausgebildet.

Durch die Verwendbarkeit des zweiten Ultraschallempfängers sowohl als Sender als auch als Empfänger ist neben der Reinigung auch eine Detektion möglich. Hierdurch kann Reinigungsbedarf insbesondere auch lokal aufgelöst ermittelt werden. Dieses ist wichtig, da der erste Ultraschallwandler und der zweite Ultraschallwandler während einer Mission des Wasserfahrzeugs regelmäßig nicht eingesetzt werden können. Es kann daher auch nicht eine einfache zeitgesteuerte Reinigung durchgeführt werden, wie diese bei handelsüblichen Reinigungssystemen typischerweise vorgesehen ist.

Während in der chemischen Industrie Ultraschallreiniger inzwischen als üblich angesehen werden können, so ist deren Einsatz auf einem Wasserfahrzeug, insbesondere auf einem Unterseeboot, absolut zu vermeiden, da durch den Ultraschall Kavitäten erzeugt und wieder zerstört werden, was mit einer Schallemission verbunden ist. Sowohl die Emission des Ultraschalls an sich als auch insbesondere die Schallemission durch kollabierende Kavitäten sind unbedingt zu vermeiden, um eine Ortung des Wasserfahrzeugs nicht zu erleichtern.

Somit ist zunächst durch die Verwendung des ersten Ultraschallwandlers als Sender und des zweiten Ultraschallwandlers als Empfänger eine Analyse durchführbar, sodass eine Reinigung in Abhängigkeit von der realen Verschmutzung durchführbar ist.

Bevorzugt handelt es sich bei dem Wasserfahrzeug um ein militärisches Wasserfahrzeug. Besonders bevorzugt handelt es sich bei dem Wasserfahrzeug um ein Unterseeboot.

In einer weiteren Ausführungsform der Erfindung weist der Wärmetauscher einen zylindrischen Behälter auf, wobei der erste Ultraschallwandler und der zweite Ultraschallwandler außerhalb des Behälters angeordnet sind. Der Behälter und der erste Ultraschallwandler sind schallübertragend mittels eines ersten Schallüberträgers verbunden. Analog sind der Behälter und der zweite Ultraschallwandler schallübertragend mittels eines zweiten Schallüberträgers verbunden. Diese Ausführungsform ist bevorzugt, da der Wärmetauscher eine Verbindung zwischen der Umgebung des Wasserfahrzeugs und dem Inneren des Wasserfahrzeugs darstellt. Damit muss der Wärmetauscher, wenn das Wasserfahrzeug ein Unterseeboot ist, sogar dem maximalen Tauchdrucks des Unterseeboots standhalten können. Dieses bedeutet, dass die zylindrische Außenwand des Behälters entsprechend ausgeführt sein muss. Üblicherweise weist ein Ultraschallwandler eine ebene Fläche des Emitters auf, welche somit nicht direkt auf die runde Wand aufgebracht werden kann. Daher ist ein Bauteil, welches auf der einen Seite sich optimal an die Rundung des zylindrischen Behälters anschmiegt und auf der anderen Seite eine ebene Fläche zur Aufnahme des Schallüberträgers aufweist, optimal. Bevorzugt ist der Schallüberträger aus Metall, da Metall ein sehr guter Schallleiter ist. Aus technischen Gründen ist der Behälter des Wärmetauschers optimaler Weise aus Stahl gefertigt. Der Schallüberträger kann aus einem anderen Metall gefertigt sein, insbesondere da der Schallüberträger nicht in Kontakt mit Wasser kommt. Hier kann das Material des Schallüberträgers zur Optimierung der Bearbeitung gewählt werden, beispielsweise kann der Schallüberträger aus Aluminium gefertigt werden.

In einer weiteren Ausführungsform der Erfindung weist der Wärmetauscher eine erste Gruppe von ersten Ultraschallwandlern auf, wobei alle ersten Ultraschallwandler über den ersten Schallüberträger mit dem Behälter schallübertragend verbunden sind. Der Wärmetauscher weist ferner eine zweite Gruppe von zweiten Ultraschallwandlern auf, wobei alle zweiten Ultraschallwandler über den zweiten Schallüberträger mit dem Behälter schallübertragend verbunden sind. Beispielsweise und insbesondere sind die Schallüberträger stabförmige ausgebildet und zur Montage in Längsrichtung des Behälters geformt.

In einer weiteren Ausführungsform der Erfindung weist der Wärmetauscher eine dritte Gruppe von dritten Ultraschallwandler auf, wobei alle dritten Ultraschallwandler über einen dritten Schallüberträger mit dem Behälter schallübertragend verbunden sind. Die Gruppen von Ultraschallwandlern sind in Längsrichtung des Wärmetauschers angeordnet. Bevorzugt wird zwischen den Gruppen jeweils einen Winkel von 120° ± 20° gebildet. Die Summe aller Winkel ergibt 360°.

In einer weiteren Ausführungsform der Erfindung ist der Wärmetauscher ein Rohrbündelwärm etauscher.

In einer weiteren alternativen Ausführungsform der Erfindung sind der erste Ultraschallwandler und der zweite Ultraschallwandler im Inneren des Wärmetauschers angeordnet. Bevorzugt ist der Wärmetauscher ein Rohrbündelwärmetauscher. In diesem Fall kann der erste Ultraschallwandler und der zweite Ultraschallwandler länglich ausgeführt und parallel zwischen den Rohren des Rohrbündelwärmetauschers angeordnet sein. Dieses hat den Vorteil, dass der Ultraschall direkt in den Wärmetauscher eingebracht wird. Nachteilig ist hingegen, dass für die Energiezuführung Druckkörperdurchführungen vorgehalten werden müssen. Zum anderen kann es zu einem Kontakt zwischen den Ultraschallwandler und dem Umgebungswasser kommen.

Selbstverständlich kann ein Wärmetauscher Ultraschallwandler sowohl im Inneren als auch an der Außenseite aufweisen.

In einer weiteren Ausführungsform der Erfindung ist der Wärmetauscher ein Rohrbündelwärmetauscher, wobei im Bereich der Einlaufzone und der Auslaufzone weitere Ultraschallwandler angeordnet sind. Die Einlaufzone und die Auslaufzone eines Rohrbündelwärmetauschers sind die Bereiche, in welchen Fluid in die parallel nebeneinander liegenden Rohre geleitet beziehungsweise aus diesen entnommen wird. Diese Bereiche weisen ein erhöhtes Potenzial zum Anwachsen von Organismen auf. Somit ist es vorteilhaft gerade in diesen Bereichen mehr Energie einzutragen, was durch eine Erhöhung der Anzahl der Ultraschallwandler leicht realisierbar ist.

Beispielsweise und insbesondere wird die Anzahl der Ultraschallwandler im Bereich der Einlaufzone und der Auslaufzone verdoppelt.

In einer weiteren Ausführungsform der Erfindung sind die Ultraschallwandler zur Abgabe wenigstens einer Frequenz von Ultraschall im Frequenzbereich von 20 kHz bis 1 MHz, bevorzugt von 20 kHz bis 120 kHz, besonders bevorzugt von 20 kHz bis 50 kHz, ausgebildet.

In einer weiteren Ausführungsform der Erfindung sind die Ultraschallwandler zur Abgabe verschiedener Frequenzen ausgebildet, wobei sich die Frequenzen der verschiedenen Ultraschallwandler um höchstens 10%, bevorzugt um höchstens 2%, besonders bevorzugt um höchstens 0,5% unterscheiden. Beispielhaft und bevorzugt unterscheidet sich die Frequenz der verschiedenen Ultraschallwandler um 1 Hz multipliziert mit der Anzahl der Ultraschallwandler. Durch die leicht unterschiedlichen Frequenzen kommt es zu Schwebungen, wodurch das Überlagerungsmuster der verschiedenen Ultraschallwellen sich ändert und jeweils in anderen räumlichen Bereichen zu Energiespitzen und damit zu Kavitäten und damit zum Reinigungseffekt führt. Hierdurch kann eine Vergleichmäßigung der Reinigungswirkung über alle Bereiche des Wärmetauschers erreicht werden.

In einer weiteren Ausführungsform der Erfindung ist der erste Ultraschallwandler zur Abgabe einer ersten festen Frequenz und der zweite Ultraschallwandler zur Abgabe einer zweiten, veränderlichen Frequenz ausgebildet.

In einer weiteren Ausführungsform der Erfindung sind die Ultraschallwandler zur Abgabe verschiedener Frequenzen ausgebildet, wobei die Frequenzen der einzelnen Ultraschallwandler zyklisch rotierend verändert werden.

In einer weiteren Ausführungsform der Erfindung sind die Ultraschallwandler derart ansteuerbar, sodass die Phase der emittierten Ultraschallwellen einstellbar ist.

In einer weiteren Ausführungsform der Erfindung weist das Wasserfahrzeug einen ersten Drucksensor und einen zweiten Drucksensor im zweiten Fluid auf, wobei der erste Drucksensor vor dem Wärmetauscher und der zweite Drucksensor hinter dem Wärmetauscher angeordnet sind. Hierdurch ist der Druckverlust über den Wärmetauscher ermittelbar. Anwachsen von Kalkschichten oder Mikroorganismen führen zu einer Verringerung des durchströmten Querschnitts und damit einem erhöhten Druckverlust.

In einer weiteren Ausführungsform der Erfindung weist das Wasserfahrzeug eine Ansteuervorrichtung zur Ansteuerung des ersten Ultraschallwandler und des zweiten Ultraschallwandler auf, wobei die Steuervorrichtung zur Änderung der Phasenlage der emittierten Ultraschallwellen des ersten Ultraschallwandler das relativ zu den emittierten Ultraschallwellen des zweiten Ultraschallwandler ausgebildet ist. Je nach Phasenlage der emittierten Ultraschallwellen bilden sich verschiedene Interferenzmuster aus wobei an verschiedenen Stellen maximal erreicht werden, in welchen sich besonders Kavitäten bilden und somit es zu einer Erhöhung der Reinigungswirkung kommt. Durch die Veränderung der Phasenlage verändert man das Interferenzmuster und somit den Bereich in dem eine maximale Reinigungswirkung erzielt wird.

In einer weiteren Ausführungsform der Erfindung weist der Wärmetauscher eine Länge von 2 m bis 4 m und einen Durchmesser von 0,5 m bis 1 m auf.

Besonders bevorzugt ist das Unterseeboot ein militärisches Unterseeboot.

Die Erfindung betrifft ein Verfahren zur Reinigung eines Wärmetauschers an Bord eines erfindungsgemäßen Wasserfahrzeugs, wobei das Verfahren die folgenden Schritte aufweist:
a) Feststellen einer Verschmutzung des Wärmetauschers,
b) Emittieren von Ultraschall mittels des ersten Ultraschallwandlers und des zweiten Ultraschallwandlers zur Reinigung des Wärmetauschers.

Da an Bord eines Wasserfahrzeugs, insbesondere eines Unterseeboots eine automatische oder regelmäßige Reinigung nicht möglich ist, um im Falle einer Mission Position des Wasserfahrzeugs, insbesondere des Unterseebootes, nicht durch die Geräuschemission zu verraten, ist daher der Verschmutzungsgrad des Wärmetauschers zu Beginn einer Reinigung unbekannt. Es ist daher zu Beginn der Reinigung nicht erkennbar, ob eine Reinigung benötigt wird oder in welchem Umfang eine Reinigung benötigt wird. Daher ist zunächst das Feststellen einer Verschmutzung, der Grad der Verschmutzung oder auch die Position einer Verschmutzung notwendig.

Erfindungsgemäß weist das Feststellen einer Verschmutzung des Wärmetauschers in Schritt a) die folgenden Schritte auf:
c) Emittieren eines ersten Ultraschallsignals mit dem ersten Ultraschallwandler,
d) Empfangen eines veränderten ersten Ultraschallsignals mit dem zweiten Ultraschallwandler.

Anhaftungen, zum Beispiel Kalk oder Mikroorganismen, beeinflussen den Schall und führen aufgrund verschobener Phasenübergänge auch zu anderen Interferenzen. Hierdurch ist die Detektion mittels Ultraschall vergleichsweise gut möglich. Durch die Verwendung wenigstens eines Ultraschallwandlers als Sender und eines anderen Ultraschallwandlers als Empfänger kann so eine Verschmutzung detektiert werden. Bevorzugt kann anschließend die Funktionalität umgedreht werden, sodass der zweite Ultraschallwandler als Emitter und der erste Ultraschallwandler als Empfänger arbeiten. Weiter bevorzugt wird auch ein dritter Ultraschallwandler als Emitter und/oder Empfänger verwendet.

In einer weiteren Ausführungsform der Erfindung weist das Feststellen einer Verschmutzung des Wärmetauschers in Schritt a) die folgenden Schritte auf:
e) Messen eines ersten Drucks mittels des ersten Drucksensors,
f) Messen eines zweiten Drucks mittels des zweiten Drucksensors,
g) Ermitteln der Differenz zwischen dem ersten Druck und den zweiten Druck,
h) Vergleichen der Differenz mit einer Toleranzschwelle.

Dieses Verfahren hat den großen Vorteil, dass kontinuierlich und ohne Geräuschemission durchführbar ist. Insbesondere kann dieses zusätzlich zu den vorgenannten Verfahrensschritten durchgeführt werden.

In einer weiteren Ausführungsform der Erfindung wird in Schritt b) Ultraschall mittels eines dritten Ultraschallwandler zur Reinigung des Wärmetauschers imitiert, wobei die Phasenbeziehung der durch den ersten Ultraschallwandler, den zweiten Ultraschallwandler und den dritten Ultraschallwandler emittierten Ultraschallwellen variiert wird. Durch diese Variation der Phasenbeziehung ist es möglich, Energiemaxima durch die Überlagerung der Ultraschallwellen örtlich zu variieren und somit die Bereiche optimaler Reinigung zu verändern und somit alle Bereiche des Wärmetauschers vollständig zu reinigen.

In einer weiteren Ausführungsform der Erfindung erfolgt in Schritt b) ein höherer Energieeintrag in die Einlaufzone und oder Auslaufzone des Wärmetauschers mittels Ultraschall erfolgt. Da hier ein erhöhter Reinigungsbedarf zu erwarten ist, ist es zielführend diese Bereiche besonders viel Energie einzutragen, um eine Beschleunigung der Reinigung zu erzielen.

In einer weiteren Ausführungsform der Erfindung wird vor oder während Schritt b) ein Reinigungsfluid dem zweiten Fluid zugegeben. Besonders bevorzugt handelt es sich um ein vollständig umweltverträgliches Reinigungsfluid, da dieses unverändert an die Umgebung abgegeben wird.

In einer weiteren Ausführungsform der Erfindung wird das Verfahren zu missionsunkritischer Zeit, insbesondere bei Überführungsfahrten oder Liegezeiten, durchgeführt. Eine Durchführung während einer Überführungsfahrt hat zusätzlich den weiteren Vorteil, dass auch Mikroorganismen abgetötet werden, welche durch das aufgenommene Umgebungswasser ansonsten in andere Bereiche transportiert werden könnten. Durch die Aufnahme von Meerwasser ist ein ungewollter Transport von biologischen Material und damit die Überführung von Arten in nicht artspezifische Bereiche möglich. Durch die Ultraschallreinigung wird dieses Material abgetötet, eine Kontamination kann dadurch vermieden werden.

In einer weiteren Ausführungsform der Erfindung weist das Verfahren zusätzlich die folgenden Schritte auf:
i) Emittieren eines dritten Ultraschallsignals mit einem dritten Ultraschallwandler,
j) Empfangen eines veränderten dritten Ultraschallsignals mit dem zweiten Ultraschallwandler,
k) lokalisieren einer Verunreinigung aus den in Schritt d) und Schritt j) empfangenen Daten.

In einer weiteren Ausführungsform der Erfindung des Verfahrens werden Frequenz und/oder Phase der von den Ultraschallemittern emittierten Ultraschallwellen mit der Zeit verändert und die Verunreinigung in Abhängigkeit von Frequenz und/oder Phase bestimmt. Durch Variationen, insbesondere durch zufällige Variationen, wird die Reinigungswirkung in Abhängigkeit von Frequenz und/oder Phase bestimmt und gespeichert. Beim nächsten Reinigungszyklus verwendet das System den optimalen Betriebspunkt der letzten Reinigung als Startpunkt. Optional und bevorzugt erfolgt anschließend erneut eine zufällige Anpassung von Frequenz und/oder Phase und das Ergebnis der Reinigungswirkung bestimmt und die Abhängigkeit gespeichert. Auf diese Weise kann das System sich selber anpassen. Besonders bevorzugt wird zusätzlich auch die geografische Position des Wasserfahrzeugs gespeichert und berücksichtigt. Da in verschiedenen Meeresbiotopen unterschiedliche Bedingungen vorliegen, kann sich insbesondere der Bewuchs stark unterscheiden und somit unterschiedliche Reinigungsprozeduren bevorzugen.

In einer weiteren Ausführungsform der Erfindung wird das Verfahren automatisiert durchgeführt, insbesondere wird das Verfahren auf einem selbstlernenden System durchgeführt.

Nachfolgend ist der erfindungsgemäße Wärmetauscher anhand eines in den Zeichnungen dargestellten Ausführungsbeispiels näher erläutert.
- Fig. 1: Wärmetauscher im Längsschnitt
- Fig. 2: Schallüberträger im Querschnitt
- Fig. 3: Rohrbündelwärmetaucher im Querschnitt
- Fig. 4: Rohrbündelwärmetauscher mit drei Querschnitten
- Fig. 5: Rohrbündelwärmetauscher mit internen Ultraschallwandlern

In Fig. 1 ist ein Wärmetauscher 10 im Längsschnitt gezeigt. Seitlich an der Außenwand befinden sich zwei Schallüberträger 30, an welchen jeweils eine Gruppe von jeweils vier Ultraschallwandlern 20 angeordnet sind.

Fig. 2 zeigt einen Schallüberträger 30 im Querschnitt mit einem Ultraschallwandler 20. Gut erkennbar ist die Krümmung des Schallüberträgers 30, mit welcher dieser sich an die Außenwand des Wärmetauschers 10 anschmiegen kann.

In Fig. 3 ist ein Querschnitt eines Wärmetauschers 10 in Form eines Rohrbündelwärmetauschers gezeigt. Hier sind vier Gruppen von Ultraschallwandler 20 auf vier Schallüberträger 30 rechtwinklig zueinander angeordnet. Im Inneren des Wärmetauschers 10 sind verschiedene Rohre 40 angeordnet. Zwischen dem in den Rohren 40 fließenden zweiten Fluid und den innerhalb des Wärmetauschers 10 außerhalb der Rohre 40 fließenden ersten Fluid kommt es zu einer Wärmeübertragung.

Fig. 4 zeigt drei getrennte Querschnitte durch einen Wärmetauscher 10. Der obere Querschnitt zeigt den Einlauf, der untere Querschnitt zeigt den Auslauf in die Rohre 40. Da hier mit einer verstärkten Verschmutzung zu rechnen ist, ist die Anzahl der Ultraschallwandler 20 in diesen Bereichen verdoppelt. Zur Montage der Ultraschallwandler 20 in diesen Bereichen ist dem entsprechend auch die Anzahl der Schallüberträger 30 verdoppelt.

Die in Fig. 3 und Fig. 4 gezeigten Beispiele weisen einen Winkel von jeweils 90 ° zwischen den vier Ultraschallwandlern 20, beziehungsweise einen Winkel von jeweils 45 ° bei acht Ultraschallwandlern 20 auf. Es können jedoch auch bevorzugt drei Ultraschallwandler 20 in einem Winkel von 120°, beziehungsweise sechs Ultraschallwandler 20 in einem Winkel von 60° eingesetzt werden.

Fig. 5 zeigt in einem Beispiel, in welchem drei Ultraschallwandler 20 im Inneren des Wärmetauschers 10 zwischen den Rohren 40 angeordnet sind.

Bezugszeichen
- 10: Wärmetauscher
- 20: Ultraschallwandler
- 30: Schallüberträger
- 40: Rohr

## Patentansprüche

1. Verfahren zur Reinigung eines Wärmetauschers (10) an Bord eines Wasserfahrzeugs, wobei ein Wasserfahrzeug mit einem Wärmetauscher (10) ausgewählt wird, wobei der Wärmetauscher (10) einen ersten Bereich für ein erstes Fluid und einen zweiten Bereich für ein zweites Fluid aufweist, wobei der zweite Bereich mit der Bootsumgebung verbindbar ist und das zweite Fluid Umgebungswasser ist, wobei der Wärmetauscher (10) einen ersten Ultraschallwandler (20) und einen zweiten Ultraschallwandler (20) aufweist, wobei der erste Ultraschallwandler (20) und der zweite Ultraschallwandler (20) zur Umwandlung von elektrischer Energie in Ultraschall ausgebildet sind, wobei wenigstens der zweite Ultraschallwandler (20) zur Umwandlung von Ultraschall in elektrische Energie ausgebildet ist, wobei das Verfahren die folgenden Schritte aufweist:
a) Feststellen einer Verschmutzung des Wärmetauschers (10),
b) Emittieren von Ultraschall mittels des ersten Ultraschallwandlers und des zweiten Ultraschallwandlers (20) zur Reinigung des Wärmetauschers (10), wobei das Feststellen einer Verschmutzung des Wärmetauschers (10) in Schritt a) die folgenden Schritte aufweist:
c) Emittieren eines ersten Ultraschallsignals mit dem ersten Ultraschallwandler (20),
d) Empfangen eines veränderten ersten Ultraschallsignals mit dem zweiten Ultraschallwandler (20),
**dadurch gekennzeichnet, dass** durch die Verwendung des ersten Ultraschallwandlers (20) als Sender und des zweiten Ultraschallwandlers (20) als Empfänger eine Verschmutzung detektiert wird.

2. Verfahren nach Anspruch 1, **dadurch gekennzeichnet, dass** das Feststellen einer Verschmutzung des Wärmetauschers (10) in Schritt a) die folgenden Schritte aufweist:
e) Messen eines ersten Drucks mittels des ersten Drucksensors,
f) Messen eines zweiten Drucks mittels des zweiten Drucksensors,
g) Ermitteln der Differenz zwischen dem ersten Druck und den zweiten Druck,
h) Vergleichen der Differenz mit einer Toleranzschwelle.

3. Verfahren nach einem der Ansprüche 1 bis 2, **dadurch gekennzeichnet, dass** in Schritt b) Ultraschall mittels eines dritten Ultraschallwandler (20) zur Reinigung des Wärmetauschers (10) imitiert wird, wobei die Phasenbeziehung der durch den ersten Ultraschallwandler (20), den zweiten Ultraschallwandler (20) und den dritten Ultraschallwandler (20) emittierten Ultraschallwellen variiert wird.

4. Verfahren nach einem der Ansprüche 1 bis 3, **dadurch gekennzeichnet, dass** in Schritt b) ein höherer Energieeintrag in die Einlaufzone und oder Auslaufzone des Wärmetauschers (10) mittels Ultraschall erfolgt.

5. Verfahren nach einem der Ansprüche 1 bis 4, **dadurch gekennzeichnet, dass** vor oder während Schritt b) ein Reinigungsfluid dem zweiten Fluid zugegeben wird.

6. Verfahren nach einem der Ansprüche 1 bis 5, **dadurch gekennzeichnet, dass** das Verfahren zusätzlich die folgenden Schritte aufweist:
i) Emittieren eines dritten Ultraschallsignals mit einem dritten Ultraschallwandler (20),
j) Empfangen eines veränderten dritten Ultraschallsignals mit dem zweiten Ultraschallwandler (20),
k) lokalisieren einer Verunreinigung aus den in Schritt d) und Schritt j) empfangenen Daten.

7. Verfahren nach einem der vorhergehenden Ansprüche, **dadurch gekennzeichnet, dass** der Wärmetauscher (10) einen zylindrischen Behälter aufweist, wobei der erste Ultraschallwandler (20) und der zweite Ultraschallwandler (20) außerhalb des Behälters angeordnet sind, wobei der Behälter und der erste Ultraschallwandler (20) schallübertragend mittels eines ersten Schallüberträgers (30) verbunden sind, wobei der Behälter und der zweite Ultraschallwandler (20) schallübertragend mittels eines zweiten Schallüberträgers (30) verbunden sind.

8. Verfahren nach einem der vorhergehenden Ansprüche, **dadurch gekennzeichnet, dass** der Wärmetauscher (10) eine erste Gruppe von ersten Ultraschallwandler (20) aufweist, wobei alle ersten Ultraschallwandler (20) über den ersten Schallüberträger (30) mit dem Behälter schallübertragend verbunden sind, wobei der Wärmetauscher (10) eine zweite Gruppe von zweiten Ultraschallwandlern (20) aufweist, wobei alle zweiten Ultraschallwandler (20) über den zweiten Schallüberträger (30) mit dem Behälter schallübertragend verbunden sind.

9. Verfahren nach einem der vorhergehenden Ansprüche, **dadurch gekennzeichnet, dass** der Wärmetauscher (10) eine dritte Gruppe von dritten Ultraschallwandlern (20) aufweist, wobei alle dritten Ultraschallwandler (20) über einen dritten Schallüberträger (30) mit dem Behälter schallübertragend verbunden sind, wobei die Gruppen von Ultraschallwandlern (20) in Längsrichtung des Wärmetauschers (10) angeordnet sind, wobei zwischen den Gruppen jeweils ein Winkel von 120° ± 20° gebildet wird.

10. Verfahren nach einem der vorhergehenden Ansprüche, **dadurch gekennzeichnet, dass** der erste Ultraschallwandler (20) und der zweite Ultraschallwandler (20) im Inneren des Wärmetauschers (10) angeordnet sind.

11. Verfahren nach einem der vorhergehenden Ansprüche, **dadurch gekennzeichnet, dass** der Wärmetauscher (10) ein Rohrbündelwärmetauscher ist, wobei der erste Ultraschallwandler (20) und der zweite Ultraschallwandler (20) länglich ausgeführt sind, wobei der erste Ultraschallwandler (20) und der zweite Ultraschallwandler (20) parallel zwischen den Rohren des Rohrbündelwärmetauschers angeordnet sind.

12. Verfahren nach einem der vorhergehenden Ansprüche, **dadurch gekennzeichnet, dass** das Wasserfahrzeug einen ersten Drucksensor und einen zweiten Drucksensor im zweiten Fluid aufweist, wobei der erste Drucksensor vor dem Wärmetauscher (10) und der zweite Drucksensor hinter dem Wärmetauscher (10) angeordnet sind.

13. Verfahren nach einem der vorhergehenden Ansprüche, **dadurch gekennzeichnet, dass** das Wasserfahrzeug eine Ansteuervorrichtung zur Ansteuerung des ersten Ultraschallwandler (20) und des zweiten Ultraschallwandler (20) aufweist, wobei die Steuervorrichtung zur Änderung der Phasenlage der emittierten Ultraschallwellen des ersten Ultraschallwandler (20) das relativ zu den emittierten Ultraschallwellen des zweiten Ultraschallwandler (20) ausgebildet ist.

## Claims

1. Method for cleaning a heat exchanger (10) on board a watercraft, wherein a watercraft having a heat exchanger (10) is selected, wherein the heat exchanger (10) has a first region for a first fluid and a second region for a second fluid, wherein the second region is connectable to the surroundings of the boat, and the second fluid is surrounding water, wherein the heat exchanger (10) has a first ultrasound transducer (20) and a second ultrasound transducer (20), wherein the first ultrasound transducer (20) and the second ultrasound transducer (20) are designed to convert electrical energy into ultrasound, wherein at least the second ultrasound transducer (20) is designed to convert ultrasound into electrical energy, wherein the method has the following steps:
a) identifying a contamination of the heat exchanger (10),
b) emitting ultrasound by means of the first ultrasound transducer and the second ultrasound transducer (20) in order to clean the heat exchanger (10),
wherein the identifying of a contamination of the heat exchanger (10) in step a) has the following steps:
c) emitting a first ultrasound signal by means of the first ultrasound transducer (20),
d) receiving an altered first ultrasound signal by means of the second ultrasound transducer (20), **characterized in that** a contamination is detected through the use of the first ultrasound transducer (20) as a transmitter and of the second ultrasound transducer (20) as a receiver.

2. Method according to Claim 1, **characterized in that** the identifying of a contamination of the heat exchanger (10) in step a) has the following steps:
e) measuring a first pressure by means of the first pressure sensor,
f) measuring a second pressure by means of the second pressure sensor,
g) ascertaining a difference between the first pressure and the second pressure,
h) comparing the difference with a tolerance threshold.

3. Method according to either of Claims 1 and 2, **characterized in that**, in step b), ultrasound is emitted by means of a third ultrasound transducer (20) in order to clean the heat exchanger (10), wherein the phase relationship of the ultrasound waves emitted by the first ultrasound transducer (20), the second ultrasound transducer (20) and the third ultrasound transducer (20) is varied.

4. Method according to any of Claims 1 to 3, **characterized in that**, in step b), a relatively high amount of energy is introduced into the inflow zone and/or outflow zone of the heat exchanger (10) by means of ultrasound.

5. Method according to any of Claims 1 to 4, **characterized in that**, before or during step b), a cleaning fluid is added to the second fluid.

6. Method according to any one of Claims 1 to 5, **characterized in that** the method additionally has the following steps:
i) emitting a third ultrasound signal by means of a third ultrasound transducer (20),
j) receiving an altered third ultrasound signal by means of the second ultrasound transducer (20),
k) localizing a contamination from the data received in step d) and step j).

7. Method according to any one of the preceding claims, **characterized in that** the heat exchanger (10) has a cylindrical container, wherein the first ultrasound transducer (20) and the second ultrasound transducer (20) are arranged outside the container, wherein the container and the first ultrasound transducer (20) are connected in sound-transmitting fashion by means of a first sound transmitter (30), wherein the container and the second ultrasound transducer (20) are connected in sound-transmitting fashion by means of a second sound transmitter (30).

8. Method according to any one of the preceding claims, **characterized in that** the heat exchanger (10) has a first group of first ultrasound transducers (20), wherein all first ultrasound transducers (20) are connected in sound-transmitting fashion to the container by means of the first sound transmitter (30), wherein the heat exchanger (10) has a second group of second ultrasound transducers (20), wherein all second ultrasound transducers (20) are connected in sound-transmitting fashion to the container by means of the second sound transmitter (30).

9. Method according to any one of the preceding claims, **characterized in that** the heat exchanger (10) has a third group of third ultrasound transducers (20), wherein all third ultrasound transducers (20) are connected in sound-transmitting fashion to the container by means of a third sound transmitter (30), wherein the groups of ultrasound transducers (20) are arranged in a longitudinal direction of the heat exchanger (10), wherein an angle of 120° ± 20° is formed in each case between the groups.

10. Method according to any one of the preceding claims, **characterized in that** the first ultrasound transducer (20) and the second ultrasound transducer (20) are arranged in the interior of the heat exchanger (10).

11. Method according to any one of the preceding claims, **characterized in that** the heat exchanger (10) is a shell-and-tube heat exchanger, wherein the first ultrasound transducer (20) and the second ultrasound transducer (20) are of elongate design, wherein the first ultrasound transducer (20) and the second ultrasound transducer (20) are arranged in parallel between the tubes of the shell-and-tube heat exchanger.

12. Method according to any one of the preceding claims, **characterized in that** the watercraft has a first pressure sensor and a second pressure sensor in the second fluid, wherein the first pressure sensor is arranged upstream of the heat exchanger (10) and the second pressure sensor is arranged downstream of the heat exchanger (10).

13. Method according to any one of the preceding claims, **characterized in that** the watercraft has an actuating device for actuating the first ultrasound transducer (20) and the second ultrasound transducer (20), wherein the control device is designed to change the phase relation of the emitted ultrasound waves of the first ultrasound transducer (20) the relative to the emitted ultrasound waves of the second ultrasound transducer (20).

## Revendications

1. Procédé de nettoyage d'un échangeur de chaleur (10) à bord d'une embarcation, une embarcation dotée d'un échangeur de chaleur (10) étant sélectionnée, l'échangeur de chaleur (10) présentant une première zone pour un premier fluide et une deuxième zone pour un deuxième fluide, la deuxième zone pouvant être reliée à l'environnement du navire, et le deuxième fluide étant de l'eau environnante, l'échangeur de chaleur (10) présentant un premier transducteur à ultrasons (20) et un deuxième transducteur à ultrasons (20), le premier transducteur à ultrasons (20) et le deuxième transducteur à ultrasons (20) étant réalisés pour convertir de l'énergie électrique en ultrasons, au moins le deuxième transducteur à ultrasons (20) étant réalisé pour convertir des ultrasons en énergie électrique, le procédé présentant les étapes suivantes consistant à :
a) constater un encrassement de l'échangeur de chaleur (10),
b) émettre des ultrasons au moyen du premier transducteur à ultrasons et du deuxième transducteur à ultrasons (20) pour nettoyer l'échangeur de chaleur (10), la constatation d'un encrassement de l'échangeur de chaleur (10) à l'étape a) présentant les étapes suivantes consistant à :
c) émettre un premier signal ultrasonore par le premier transducteur à ultrasons (20),
d) recevoir un premier signal ultrasonore modifié, par le deuxième transducteur à ultrasons (20), **caractérisé en ce que** l'utilisation du premier transducteur à ultrasons (20) comme émetteur et du deuxième transducteur à ultrasons (20) comme récepteur permet de détecter un encrassement.

2. Procédé selon la revendication 1, **caractérisé en ce que** la constatation d'un encrassement de l'échangeur de chaleur (10) à l'étape a) présente les étapes suivantes consistant à :
e) mesurer une première pression au moyen du premier capteur de pression,
f) mesurer une deuxième pression au moyen du deuxième capteur de pression,
g) déterminer la différence entre la première pression et la deuxième pression,
h) comparer la différence avec un seuil de tolérance.

3. Procédé selon l'une quelconque des revendications 1 à 2, **caractérisé en ce qu'**à l'étape b), les ultrasons sont émis au moyen d'un troisième transducteur à ultrasons (20) pour nettoyer l'échangeur de chaleur (10), le rapport de phases des ondes ultrasonores émises par le premier transducteur à ultrasons (20), le deuxième transducteur à ultrasons (20) et le troisième transducteur à ultrasons (20) étant varié.

4. Procédé selon l'une quelconque des revendications 1 à 3, **caractérisé en ce qu'**à l'étape b), un apport énergétique supérieur dans la zone d'entrée et/ou la zone de sortie de l'échangeur de chaleur (10) est effectué au moyen d'ultrasons.

5. Procédé selon l'une quelconque des revendications 1 à 4, **caractérisé en ce qu'**avant ou pendant l'étape b), un fluide de nettoyage est ajouté au deuxième fluide.

6. Procédé selon l'une quelconque des revendications 1 à 5, **caractérisé en ce que** le procédé présente en outre les étapes suivantes consistant à :
i) émettre un troisième signal ultrasonore par un troisième transducteur à ultrasons (20),
j) recevoir un troisième signal ultrasonore modifié, par le deuxième transducteur à ultrasons (20),
k) localiser un encrassement à partir des données reçues aux étapes d) et j).

7. Procédé selon l'une quelconque des revendications précédentes, **caractérisé en ce que** l'échangeur de chaleur (10) présente un récipient cylindrique, le premier transducteur à ultrasons (20) et le deuxième transducteur à ultrasons (20) étant disposés à l'extérieur du récipient, le récipient et le premier transducteur à ultrasons (20) étant reliés en transmission acoustique au moyen d'un premier transmetteur de son (30), le récipient et le deuxième transducteur à ultrasons (20) étant reliés en transmission acoustique au moyen d'un deuxième transmetteur de son (30).

8. Procédé selon l'une quelconque des revendications précédentes, **caractérisé en ce que** l'échangeur de chaleur (10) présente un premier groupe de premiers transducteurs à ultrasons (20), l'ensemble des premiers transducteurs à ultrasons (20) étant relié au récipient en transmission acoustique par l'intermédiaire du premier transmetteur de son (30), l'échangeur de chaleur (10) présentant un deuxième groupe de deuxièmes transducteurs à ultrasons (20), l'ensemble des deuxièmes transducteurs à ultrasons (20) étant relié au récipient en transmission acoustique par l'intermédiaire du deuxième transducteur de son (30).

9. Procédé selon l'une quelconque des revendications précédentes, **caractérisé en ce que** l'échangeur de chaleur (10) présente un troisième groupe de troisièmes transducteurs à ultrasons (20), l'ensemble des troisièmes transducteurs à ultrasons (20) étant relié au récipient en transmission acoustique par l'intermédiaire d'un troisième transmetteur de son (30), les groupes de transducteurs à ultrasons (20) étant disposés dans la direction longitudinale de l'échangeur de chaleur (10), un angle de 120° ±20° étant formé entre les groupes, respectivement.

10. Procédé selon l'une quelconque des revendications précédentes, **caractérisé en ce que** le premier transducteur à ultrasons (20) et le deuxième transducteur à ultrasons (20) sont disposés à l'intérieur de l'échangeur de chaleur (10).

11. Procédé selon l'une quelconque des revendications précédentes, **caractérisé en ce que** l'échangeur de chaleur (10) est un échangeur de chaleur à faisceau tubulaire, le premier transducteur à ultrasons (20) et le deuxième transducteur à ultrasons (20) étant réalisés de manière allongée, le premier transducteur à ultrasons (20) et le deuxième transducteur à ultrasons (20) étant disposés en parallèle entre les tubes de l'échangeur de chaleur à faisceau tubulaire.

12. Procédé selon l'une quelconque des revendications précédentes, **caractérisé en ce que** l'embarcation présente un premier capteur de pression et un deuxième capteur de pression dans le deuxième fluide, le premier capteur de pression étant disposé devant l'échangeur de chaleur (10) et le deuxième capteur de pression étant disposé derrière l'échangeur de chaleur (10).

13. Procédé selon l'une quelconque des revendications précédentes, **caractérisé en ce que** l'embarcation présente un dispositif de pilotage pour piloter le premier transducteur à ultrasons (20) et le deuxième transducteur à ultrasons (20), le dispositif de commande étant réalisé pour modifier la position de phase des ondes ultrasonores émises du premier transducteur à ultrasons (20) le par rapport aux ondes ultrasonores émises du deuxième transducteur à ultrasons (20).
